# EUROPÄISCHE PATENTSCHRIFT

(11) **EP 2 134 512 B1**
(45) Veröffentlichungstag und Bekanntmachung des Hinweises auf die Patenterteilung: **09.10.2013**
(21) Anmeldenummer: 08708331.7
(22) Anmeldetag: 29.01.2008
(51) Int. Cl.: B25F 5/00, B25D 16/00

(54) **GETRIEBEVORRICHTUNG**
GEARBOX DEVICE
SYSTÈME D'ENGRENAGE

(30) Priorität: 02.03.2007 DE 102007010179
(43) Veröffentlichungstag der Anmeldung: 23.12.2009
(73) Patentinhaber: Robert Bosch GmbH, 70442 Stuttgart (DE)
(72) Erfinder: ULLRICH, Andre, 70794 Filderstadt-Bernhausen (DE); HERR, Tobias, 70569 Stuttgart (DE)
(86) Internationale Anmeldenummer: PCT/EP2008/051014
(87) Internationale Veröffentlichungsnummer: WO 2008/107232

(56) Entgegenhaltungen:
- EP-A- 0 589 267
- EP-A- 1 101 570
- DE-A1- 4 441 793
- DE-A1-102004 045 117
- DE-C- 920 289

## Beschreibung

### Stand der Technik

Die Erfindung geht aus von einer Getriebevorrichtung nach dem Oberbegriff des Anspruchs 1,

Es ist bereits eine Getriebevorrichtung bekannt, die ein Drehmomentübertragungsmittel aufweist. Das Drehmomentübertragungsmittel umfasst dabei einen ersten Drehmomentübertragungsbereich zu einer Übertragung eines Drehmoments mit einem ersten Bauteil und zumindest einen zweiten Drehmomentübertragungsbereich zu einer Übertragung eines Drehmoments mit einem zweiten Bauteil.

Die DE 920 289 C zeigt eine Getriebevorrichtung für ein Kraftfahrzeug, insbesondere einen Ackerschlepper, mit einem Drehmomentübertragungsmittel, das einen ersten Drehmomentübertragungsbereich zu einer Übertragung eines Drehmoments auf ein Bauteil und zumindest einen zweiten Drehmomentübenragungsberelch zu einer Übertragung eines Drehmoments auf dasselbe Bauteil aufweist, bei dem das Drehmomentübertragungsmittel einen Teilbereich aufweist, der zwischen dem ersten Drehmomentübertragungsbereich und dem zweiten Drehmomentübertragungsbereich angeordnet ist, wobei der Teilbereich einen zum ersten Drehmomentübertragungsbereich und zum zweiten Drehmomentübertragungsbereich verkleinerten Radius aufweist. Der erste Drehmomentübertragungsbereich und der zweite Drehmomentübertragungsbereich weisen zumindest teilweise eine übereinstimmende Kontur zur Übertragung der Drehmomente auf.

Aus der EP 0 589 267 A geht ferner eine Getriebevorrichtung für einen Bohr- und Meißelhammer hervor, mit einem Drehmomentübertragungsmittel, das einen ersten Drehmomentübertragungsbereich zu einer Übertragung eines Drehmoments mit einem ersten Bauteil und zumindest einen zweiten Drehmomentübertragungsbereich zu einer Übertragung eines Drehmoments mit einem zweiten Bauteil aufweist, wobei der erste Drehmomentübertragungsbereich und der zweite Drehmomentübertragungsbereich zumindest teilweise eine übereinstimmende Kontur zur Übertragung der Drehmomente aufweisen.

### Vorteile der Erfindung

Die Erfindung geht aus von einer Getriebevorrichtung, insbesondere für einen Bohr- und/oder Meißelhammer, mit einem Drehmomentübertragungsmittel, das einen ersten Drehmomentübertragungsbereich zu einer Übertragung eines Drehmoments mit einem ersten Bauteil und zumindest einen zweiten Drehmomentübertragungsbereich zu einer Übertragung eines Drehmoments mit einem zweiten Bauteil aufweist, bei dem das Drehmomentübertragungsmittel zumindest einen Teilbereich aufweist, der zwischen dem ersten Drehmomentübertragungsbereich und dem zweiten Drehmomentübertragungsbereich angeordnet ist, wobei der Teilbereich einen zum ersten Drehmomentübertragungsbereich und zum zweiten Drehmomentübertragungsbereich verkleinerten Radius aufweist, und der erste Drehmomentübertragungsbereich und der zweite Drehmomentübertragungsbereich zumindest teilweise eine übereinstimmende Kontur zur Übertragung der Drehmomente aufweisen. In diesem Zusammenhang soll unter einer "zumindest teilweise übereinstimmenden Kontur" verstanden werden, dass die Konturen in zumindest einem Teilbereich überdeckende Konturlinien, insbesondere überdeckende Flankenkonturlinien aufweisen.

Erfindungsgemäß weist der erste Drehmomentübertragungsbereich einen kleineren Kopfkreisradius als ein Kopfkreisradius des zweiten Drehmomentübertragungsbereichs bei einem gleichen Fußkreisradius auf. Dadurch ergibt sich eine besonders vorteilhafte räumliche Anpassung an unterschiedliche Bauteile zur Drehmomentübertragung. Vorteilhaft ist weiterhin, dass sich das Drehmomentübertragungsmittel kostengünstig und in einem einfachen Fertigungsverfahren über ein Stanzen, ein Fräsen, ein Pressen usw. herstellen lässt. Die erfindungsgemäße Getriebevorrichtung kann besonders vorteilhaft in Verbindung mit einem Bohr- und/oder Meißelhammer eingesetzt werden aufgrund der unterschiedlichen zu realisierenden Getriebestufen. Prinzipiell kann die Getriebevorrichtung jedoch auch mit weiteren, dem Fachmann als sinnvoll erscheinenden Werkzeugmaschinen, insbesondere Handwerkzeugmaschinen eingesetzt werden.

Sind der erste Drehmomentübertragungsbereich und der zweite Drehmomentübertragungsbereich an einer radial nach außen gerichteten Oberfläche des Drehmomentübertragungsmittels angeordnet, kann dabei das Drehmomentübertragungsmittel besonders vorteilhaft innerhalb der Getriebevorrichtung auf einer Welle, insbesondere drehbar auf der Welle gelagert werden, wie beispielsweise auf einer Zwischenwelle eines Bohr- und/oder Meißelhammers.

Das Drehmomentübertragungsmittel weist zumindest einen Teilbereich auf, der zwischen dem ersten Drehmomentübertragungsbereich und dem zweiten Drehmomentübertragungsbereich angeordnet ist. Hierdurch können die einzelnen Drehmomentübertragungsbereiche in zumindest eine Richtung eingeschränkt werden, so dass durch ein Verschieben des Drehmomentübertragungsmittels relativ zu einem für eine Drehmomentübertragung vorgesehenen Bauteil eine Drehmomentübertragung konstruktiv einfach unterbrochen werden kann.

Des Weiteren wird vorgeschlagen, dass der Teilbereich eine zum ersten Drehmomentübertragungsbereich und zum zweiten Drehmomentübertragungsbereich unterschiedliche Kontur aufweist, wodurch zusätzlicher Bauraum für zumindest ein weiteres Bauteil und/oder wenigstens einer weiteren Funktion geschaffen werden kann, wie beispielsweise ein Schaltmittel und/oder ein zu einer Meißelarretierung vorgesehenes Bauteil- Vorzugsweise weist der Teilbereich eine Kontur auf, die hülsenförmig ausgebildet ist, wobei eine radial nach außen gerichtete Oberfläche des Teilbereichs an jedem Punkt einen gleichen, und zwar jeweils den kürzesten Abstand bezüglich einer Mittelachse des Drehmomentübertragungsmittels aufweist.

Weist der Teilbereich einen zum ersten Drehmomentübertragungsbereich und zum zweiten Drehmomentübertragungsbereich verkleinerten Radius auf, kann der Teilbereich mittels eines einfachen Abdrehens besonders kostengünstig hergestellt werden.

In einer weiteren Ausgestaltung der Erfindung wird vorgeschlagen, dass die Getriebevorrichtung das erste Bauteil aufweist, das von einer Hülse gebildet ist und mittels dem ein Drehmoment auf das
Drehmomentübertragungsmittel übertragbar ist, wodurch eine große Übertragungsfläche zwischen dem ersten Bauteil und dem Drehmomentübertragungsmittel erreicht werden kann. Zudem kann ein konstruktiv einfaches Schalten der Drehmomentübertragung mittels eines axialen Verschiebens der Hülse vorteilhaft erreicht werden.

Des Weiteren wird vorgeschlagen, dass die Getriebevorrichtung das zweite Bauteil aufweist, das von einem Zahnrad, das drehfest auf einem Hammerrohr angeordnet ist, gebildet ist, wodurch ein direkte Übertragung eines Drehmoments auf ein Abtriebsmittel unter Einsparung zusätzlicher Bauteile vorteilhaft erreicht werden kann.

### Zeichnung

Weitere Vorteile ergeben sich aus der folgenden
Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Es zeigen:
- Fig. 1: eine Handwerkzeugmaschine mit einer erfindungsgemäßen Getriebevorrichtung,
- Fig. 2: die Getriebevorrichtung in einer dreidimensionalen Schnittansicht,
- Fig. 3: ein Drehmomentübertragungsmittel aus Figur 2 in einer dreidimensionalen Schnittansicht und
- Fig. 4: ein Drehmomentübertragungsmittel, das nicht zur Erfindung gehört, in einer dreidimensionalen Schnittansicht.

### Beschreibung der Ausführungsbeispiele

In Figur 1 ist eine von einem Bohrhammer gebildete
Handwerkzeugmaschine 46 dargestellt. Die Handwerkzeugmaschine 46 umfasst ein Gehäuse 48 und in einem Frontbereich eine Werkzeugaufnahme 50 zu einer Aufnahme eines Werkzeugs. An einer dem Frontbereich abgewandten Seite umfasst die Handwerkzeugmaschine 46 einen Haupthandgriff 52 zu einem Betätigen der Handwerkzeugmaschine 46 und zu einer Kraftübertragung von einem Bediener auf die Handwerkzeugmaschine 46.

Zu einer Erzeugung eines Antriebsmoments weist die Handwerkzeugmaschine 46 eine von einem Elektromotor gebildete Antriebseinheit 54 auf. Das Antriebsmoment der Antriebseinheit 54 wird über eine Geüiebevorrichtung 10 der Handwerkzeugmaschine 46 an ein Schlagwerk 56, das der Übersichtlichkeit wegen in Figur 2 nur teilweise dargestellt ist, und/oder an ein rotierendes, von einem Hammerrohr 44 gebildetes Abtriebsmittel 58 übertragen (Figur 2).

Die Getriebevorrichtung 10 umfasst eine Zwischenwelle 60 und ein auf der Zwischenwelle 60 gelagertes Drehmomentübertragungsmittel 12. Das Drehmomentübertragungsmittel 12 weist einen ersten Drehmomentübertragungsbereich 14 und einen zweiten Drehmomentübertragungsbereich 18 auf zu einer Übertragung eines Drehmoments mit einem ersten Bauteil 16 bzw. einem zweiten Bauteil 20. Die beiden Drehmomentübertragungsbereiche 14, 18 sind an einer radial nach außen gerichteten Oberfläche 24 des Drehmomentübertragungsmittels 12 angeordnet. Der erste Drehmomentübertragungsbereich 14 ist dabei in einer axialen Richtung 28 des Drehmomentübertragungsmittels 12 an einem antriebsseitigen Endbereich 62 des Drehmomentübertragungsmittels 12 angeordnet und der zweite Drehmomentübertragungsbereich 18 an einem abtriebsseitigen Endbereich 64 des Drehmomentübertragungsmittels 12. Zudem weisen die beiden Drehmomentübertragungsbereiche 14, 18 eine übereinstimmende Kontur 22 zur Übertragung des jeweiligen Drehmoments auf, wobei der erste Drehmomentübertragungsbereich 14 einen kleineren Kopfkreisradius 82 als ein Kopfkreisradius 30 des zweiten Drehmomentübertragungsbereichs 18 bei einem gleichen Fußkreisradius 32 aufweist (Figur 3).

Zwischen dem ersten Drehmomentübertragungsbereich 14 und dem zweiten Drehmomentübertragungsbereich 18 ist ein weiterer Teilbereich 34 des Drehmömentübertragungsmittels 12 angeordnet, der hülsenförmig ausgebildet ist und eine verzahnungslose, glatte Kontur 36 aufweist.

Ein Radius 38 des Teilbereichs 34 ist dabei kleiner als ein Fußkreisradius 32 des ersten Drehmomentübertragungsbereichs 14 und des zweiten Drehmomentübertragungsbereichs 18 (Figur 2 und 3).

Das Drehmomentübertragungsmittel 12 kann im Betrieb der Getriebevorrichtung 10 bzw. der Handwerkzeugmaschine 46 ein Drehmoment der Zwischenwelle 60 auf das Hammerrohr 44 übertragen. Hierzu ist auf der Zwischenwelle 60 drehfest eine Mitnahmeverzahnung 66 aufgepresst. Entlang einer Kraftflussrichtung 68 ist auf der Zwischenwelle 60 das Drehmomentübertragungsmittel 12 nach der Mitnahmeverzahnung 66 angeordnet. Nach dem Drehmomentübertragungsmittel 12 ist weiterhin in Kraftflussrichtung 68 auf der Zwischenwelle 60 eine Feder 70 vorgespannt angeordnet.
Aufgrund einer Federkraft der Feder 70 ist das
Drehmomentübertragungsmittel 12 gegen die Mitnahmeverzahnung 66 der Zwischenwelle 60 abgestützt (Figur 2).

Um ein Drehmoment von der Zwischenwelle 60 bzw. der
Mitnahmeverzahnung 66 der Zwischenwelle 60 auf das
Drehmomentübertragungsmittel 12 zu übertragen, ist auf dem Drehmomentübertragungsmittel 12 ein erstes Bauteil 16, das von einer Hülse 40 gebildet ist, entlang der axialen Richtung 28 verschiebbar gelagert. Die Hülse 40 weist dabei eine zum ersten Drehmomentübertragungsbereich 14 korrespondierende, nicht näher dargestellte Innenkontur auf und an einem antriebsseitigen Endbereich 72 eine zu Mitnahmeverzahnung 66 korrespondierende Innenkontur. Die Hülse 40 ist mittels eines Schaltmittels 74, das von einem Schaltblech gebildet ist, auf dem Drehmomentübertragungsmittel 12 in der axialen Richtung 28 verschiebbar, so dass im Betrieb der Handwerkzeugmaschine 46 eine Drehmomentübertragung von der Zwischenwelle 60 über das Drehmomentübertragungsmittel 12 auf das Hammerohr 44 von einem Bediener zu- bzw. abgeschaltet werden kann. In Figur 2 ist eine antriebsseitige Endposition der Hülse 40 dargestellt, die im Betrieb der Handwerkzeugmaschine 46 eine Übertragung des Antriebsmoments von der Zwischenwelle 60 über die Mitnahmeverzahnung 66 und die Hülse 40 auf das Drehmomentübertragungsmittel 12 ermöglicht. Wird die Hülse 40 mittels des Schaltmittels 74 in Richtung des zweiten Drehmomentübertragungsbereichs 18 geschoben, wird die mit der Mitnahmeverzahnung 66 korrespondierende Innenverzahnung der Hülse 40 aus dem Wirkbereich der Mitnahmeverzahnung 66 geschoben und eine Drehmomentübertragung zwischen der Zwischenwelle 60 und dem Drehmomentübertragungsmittel 12 bzw. der Mitnahmeverzahnung 66 und der Hülse 40 ist unterbrochen.
Der zweite Drehmomentübertragungsbereich 18 des Drehmomentübertragungsmittels 12 ist im Betrieb der Handwerkzeugmaschine 46 zu einer Drehmomentübertragung auf das Hammerrohr 44 vorgesehen. Hierzu ist auf dem Hammerohr 44 ein zweites Bauteil 20, das von einem Zahnrad 42 gebildet ist, drehfest angeordnet. Dieses Zahnrad 42 weist eine zum zweiten Drehmomentübertragungsbereich 18 korrespondierende Übertragungskontur 76 auf. Ist die Hülse 40 in der antriebsseitigen Endposition, wird im Betrieb der Handwerkzeugmaschine 46 das Drehmoment der Zwischenwelle 60 über die Mitnahmeverzahnung 66 und die Hülse 40 auf das Drehmomentübertragungsmittel 12 und von dem Drehmomentübertragungsmittel 12 über das Zahnrad 42 auf das Hammerrohr 44 übertragen (Figur 2).

Befindet sich im Betrieb der Handwerkzeugmaschine 46 die Hülse 40 in einer abtriebsseitigen Position, ist eine Drehmomentübertragung mittels der Hülse 40 auf das Drehmomentübertragungsmittel 12 unterbrochen und es wird mittels des Schaltblechs bzw. eines abtriebsseitigen Teilbereichs 78 des Schaltblechs eine Meißelarretierung realisiert. Hierzu weist der abtriebsseitige Teilbereich 78 des Schaltblechs eine zu dem zweiten Drehmomentübertragungsbereich 18 korrespondierende Kontur 80 auf, die in der abtriebsseitigen Position in Eingriff mit dem zweiten Drehmomentübertragungsbereich 18 ist und somit eine Drehung des Drehmomentübertragungsmittels 12 bzw. des Hammerrohrs 44 bzw. eines mit dem Hammerrohr 44 drehfest verbundenen Werkzeugs verhindert. Befindet sich die Hülse 40 in der antriebsseitigen Endposition, ist eine Drehung des Drehmomentübertragungsmittels 12 gegenüber dem abtriebsseitigen Teilbereich 78 des Schaltblechs im Betrieb der Handwerkzeugmaschine 46 aufgrund des geringen Radius 38 des Teilbereichs 34 des Drehmomentübertragungsmittets 12 gegenüber des zweiten Drehmomentübertragurtgsbereichs 18 möglich, so dass eine Arretierung zwischen dem Teilbereich 34 und dem Schaltblech aufgehoben ist.

## Patentansprüche

1. Getriebevorrichtung, insbesondere für einen Bohr- und/oder Meißelhammer, mit einem Drehmomentübertragungsmittel (12), das einen ersten Drehmomentübertragungsbereich (14) zu einer Übertragung eines Drehmoments mit einem ersten Bauteil (16) und zumindest einen zweiten Drehmomentübertragungsbereich (18) zu einer Übertragung eines Drehmoments mit einem zweiten Bauteil (20) aufweist, bei dem das Drehmomentübertragungsmittel (12) zumindest einen Teilbereich (34) aufweist, der zwischen dem ersten Drehmomentübertragungsbereich (14) und dem zweiten Drehmomentübertragungsbereich (18) angeordnet ist, wobei der Teilbereich (34) einen zum ersten Drehmomentübertragungsbereich (14) und zum zweiten Drehmomentübertragungsbereich (18) verkleinerten Radius (38) aufweist, und der erste Drehmomentübertragungsbereich (14) und der zweite Drehmomentübertragungsbereich (18) zumindest teilweise eine übereinstimmende Kontur (22) zur Übertragung der Drehmomente aufweisen, **dadurch gekennzeichnet, dass** der erste Drehmomentübertragungsbereich (14) einen kleineren Kopfkreisradius (82) als ein Kopfkreisradius (30) des zweiten Drehmomentübertragungsbereichs (18) bei einem gleichen Fußkreisradius (32) aufweist.

2. Getriebevorrichtung nach Anspruch 1, **dadurch gekennzeichnet, dass** der erste Drehmomentübertragungsbereich (14) und der zweite Drehmomentübertragungsbereich (18) an einer radial nach außen gerichteten Oberfläche (24) des Drehmomentübertragungsmittels (12) angeordnet sind.

3. Getriebevorrichtung nach einem der vorhergehenden Ansprüche, **dadurch gekennzeichnet, dass** der Teilbereich (34) eine zum ersten Drehmomentübertragungsbereich (14) und zum zweiten Drehmomentübertragungsbereich (18) unterschiedliche Kontur (36) aufweist.

4. Getriebevorrichtung nach einem der vorhergehenden Ansprüche, **gekennzeichnet durch** das erste Bauteil (16), das von einer Hülse (40) gebildet ist, mittels der ein Drehmoment auf das Drehmomentübertragungsmittel (12) übertragbar ist

5. Getriebevorrichtung nach einem der vorhergehenden Ansprüche, **gekennzeichnet durch** das zweite Bauteil (20), das von einem Zahnrad (42), das drehfest auf einem Hammerrohr (44) angeordnet ist, gebildet ist.

6. Bohr- und/oder Meißelhammer mit einer Getriebevorrichtung (10) nach einem der vorhergehenden Ansprüche.

## Claims

1. Gear apparatus, in particular for a hammer drill and/or chisel hammer, having a torque transmission means (12) which has a first torque transmission region (14) for transmitting a torque by way of a first component (16) and at least one second torque transmission region (18) for transmitting a torque by way of a second component (20), in which the torque transmission means (12) has at least one part region (34) which is arranged between the first torque transmission region (14) and the second torque transmission region (18), the part region (34) having a radius (38) which is reduced with respect to the first torque transmission region (14) and with respect to the second torque transmission region (18), and the first torque transmission region (14) and the second torque transmission region (18) having at least partially a coinciding contour (22) for transmitting the torques, **characterized in that** the first torque transmission region (14) has a smaller tip circle radius (82) than a tip circle radius (30) of the second torque transmission region (18) with an identical root circle radius (32).

2. Gear apparatus according to Claim 1, **characterized in that** the first torque transmission region (14) and the second torque transmission region (18) are arranged on a radially outwardly directed surface (24) of the torque transmission means (12).

3. Gear apparatus according to one of the preceding claims, **characterized in that** the part region (34) has a contour (36) which is different from the first torque transmission region (14) and from the second torque transmission region (18).

4. Gear apparatus according to one of the preceding claims, **characterized by** the first component (16) which is formed by a sleeve (40), by means of which a torque can be transmitted to the torque transmission means (12).

5. Gear apparatus according to one of the preceding claims, **characterized by** the second component (20) which is formed by a gearwheel (42) which is arranged fixedly on a hammer tube (44) so as to rotate with it.

6. Hammer drill and/or chisel hammer having a gear apparatus (10) according to one of the preceding claims.

## Revendications

1. Système d'engrenage, en particulier pour un marteau perforateur et/ou un marteau burineur, comprenant un moyen de transfert de couple (12), qui présente une première région de transfert de couple (14) en vue du transfert d'un couple avec un premier composant (16) et au moins une deuxième région de transfert de couple (18) pour le transfert d'un couple avec un deuxième composant (20), le moyen de transfert de couple (12) présentant au moins une région partielle (34), laquelle est disposée entre la première région de transfert de couple (14) et la deuxième région de transfert de couple (18), la région partielle (34) présentant un rayon réduit (38) par rapport à la première région de transfert de couple (14) et à la deuxième région de transfert de couple (18), et la première région de transfert de couple (14) et la deuxième région de transfert de couple (18) présentant au moins en partie un contour (22) coïncidant en vue du transfert des couples, **caractérisé en ce que** la première région de transfert de couple (14) présente un rayon de cercle de tête (82) plus petit qu'un rayon de cercle de tête (30) de la deuxième région de transfert de couple (18) pour un même rayon de cercle de base (32).

2. Système d'engrenage selon la revendication 1, **caractérisé en ce que** la première région de transfert de couple (14) et la deuxième région de transfert de couple (18) sont disposées sur une surface (24) du moyen de transfert de couple (12) orientée radialement vers l'extérieur.

3. Système d'engrenage selon l'une quelconque des revendications précédentes, **caractérisé en ce que** la région partielle (34) présente un contour (36) différent vers la première région de transfert de couple (14) et vers la deuxième région de transfert de couple (18).

4. Système d'engrenage selon l'une quelconque des revendications précédentes, **caractérisé par** le premier composant (16), qui est formé par une douille (40), au moyen de laquelle un couple peut être transmis au moyen de transfert de couple (12).

5. Système d'engrenage selon l'une quelconque des revendications précédentes, **caractérisé par** le deuxième composant (20), qui est formé par une roue dentée (42) qui est disposée de manière solidaire en rotation sur un tube de marteau (44).

6. Marteau perforateur et/ou burineur comprenant un système d'engrenage (10) selon l'une quelconque des revendications précédentes.
